# EUROPÄISCHE PATENTSCHRIFT

(11) **EP 0 098 317 B1**
(45) Veröffentlichungstag und Bekanntmachung des Hinweises auf die Patenterteilung: **24.09.1986**
(21) Anmeldenummer: 82105952.4
(22) Anmeldetag: 03.07.1982
(51) Int. Cl.: B41J 3/12, B41J 25/28

(54) **Vorrichtung für die Lagerung des Schwingrahmens in einem Matrix-Zeilendrucker**
Mounting arrangement for the oscillating frame in a matrix line printer
Dispositif de montage du cadre oscillant dans une imprimante matricielle à la ligne

(43) Veröffentlichungstag der Anmeldung: 18.01.1984
(73) Patentinhaber: Mannesmann Tally Ges. mbH, 1232 Wien (AT)
(72) Erfinder: Pichler, Josef, A-2483 Ebreichsdorf (AT)
(74) Vertreter: Flaig, Siegfried

## Beschreibung

Die Erfindung betrifft einen Matrix-Zeilendrucker mit einem vor dem Druckwiderlager zu dessen Auflagefläche für den Aufzeichnungsträger parallel hin- und herbewegbaren Schwingrahmen, auf dem die Druckelemente in einer Reihe nebeneinander angeordnet sind und der an den beiden Enden mittels Blattfedern schwingfähig gehalten ist, wobei ein die Schwingbewegung übertragendes Verbindungsglied zumindest am Schwingrahmen gelenkig befestigt ist und in den beiden Endbereichen des Schwingrahmens jeweils paarweise in einer gemeinsamen horizontalen Ebene bewegbare äußere und innere Blattfedern vorgesehen sind, so daß der Schwingrahmen in der horizontalen Ebene des Druckwiderlagers bewegbar ist.

Derartige Blattfeder-Lagerungen für den Schwingrahmen dienen einer genau parallelen Bewegung in bezug auf das Druckwiderlager, das meist aus einer Druckwalze besteht. Infolge der bei einer Auslenkung der Blattfedern erfolgenden Verkürzung bewegt sich der Schlitten im allgemeinen nicht auf einer Geraden quer zum Aufzeichnungsträger, sondern auf einer Kurve, wodurch sich, bezogen auf die Breite des Aufzeichnungsträgers unterschiedliche Abstände zwischen den Druckelementen und dem Aufzeichnungsträger bzw. eine Abweichung von der linearen Druckgeometrie ergeben. Praktisch wirken sich solche Differenzen auf das Schriftbild aus, wobei in der Mitte des Aufzeichnungsträgers mit einer größeren Druckkraft geschrieben wird als an den beiden Außenbereichen. Es versteht sich, daß schon im Hinblick auf die Anfertigung von mehreren Kopien die Druckkraft der Druckelemente über die gesamte Breite des Aufzeichnungsträgers gleichmäßig gehalten werden muß. Andererseits müssen auch jegliche Einflüsse ausgeschlossen werden, die ein ungleichmäßiges Druckbild erzeugen.

Der eingangs beschriebene Schnelldrucker ist aus der DE-B1-26 45 740 bekannt. Hierbei sind die Blattfedernpaare kammartig ausgebildet und weisen drei Zungen auf, von denen die erste und dritte Zunge mit ihren in einer senkrechten Ebene liegenden freien Enden am Druckerrahmen befestigt sind, während die mittlere zweite Zunge mit ihrem freien Ende an jeweils einem Ende der schlittenplatte (Schwingrahmen) angreift. Dabei verlaufen die Federn jedes Paares im spitzen Winkel zueinander, da sie an ihren freien Enden direkt miteinander verbunden sind. Außerdem bewegen sich diese Enden jedes Paares unabhängig voneinander. Dadurch ist das Problem der Bogenbewegung nicht beseitigt. Die bekannte Lösung ist daher nicht geeignet, die Nachteile der Bogenbewegungen zu vermeiden.

Der vorliegenden Erfindung liegt demzufolge die Aufgabe zugrunde, eine geeignetere Lösung vorzuschlagen, um die nachteiligen Folgen der Bogenbewegung von Blattfedern zu beseitigen.

Die gestellte Aufgabe wird bei dem eingangs bezeichneten Matrix-Zeilendrucker erfindungsgemäß dadurch gelöst, daß jedes Blattfederpaar aus zwei genau parallelen Blattfedern besteht, von denen jeweils die äußeren Blattfedern mit ihren druckwiderlagerseitigen Enden am Druckerrahmen und mit ihren freien Enden über jeweils ein entsprechendes Distanzstück mit den freien Enden der inneren Blattfedern fest verbunden sind, deren druckwiderlagerseitige Enden wiederum an den Endbereichen des zwischen den Druckerrahmenlagerstellen der äußeren Blattfedern hin- und herbeweglichen Schwingrahmens befestigt sind, und daß die freien Enden der inneren Blattfedern über einen Verbindungssteg starr miteinander verbunden sind. Diese Lösung bedient sich gewissermaßen des Parallelogramm-Prinzips, von dem sicher gesagt werden kann, daß der Schwingrahmen als Glied des Parallelogramms keine kurvenförmige Bewegung ausführt. Die Erfindung ermöglicht daher tatsächlich eine Vermeidung der Nachteile aus einer bogenförmigen Bewegung des Schwingrahmens, da der erfindungsgemäß vorgesehene Verbindungssteg die Auslenkung beider Blattfederpaare genau koordiniert und zwangsweise auf den gleichen Betrag einjustiert. Die erfindungsgemäße Gestaltung führt außerdem zu einer einfachen Befestigungsweise und schafft daher die gewünschten klaren Bewegungsverhältnisse. Derartige Blattfederpaare sind außerdem fertigungstechnisch einfacher herzustellen als gestanzte Zungen.

Die Parallel-Bewegungen des schwingrahmens gegenüber dem Druckwiderlager werden außerdem dadurch genauer, daß eine die Blattfedern berührungslos umgehende Antriebsstange am Schwingrahmen gelenkig befestigt ist.

Es kann weiterhin vorteilhaft sein, wenn die Antriebsstange für einen Schubantrieb am Schwingrahmen federnd befestigt ist. Die federnde Befestigung übt keinen schädlichen Einfluß auf das Schwingverhalten des Schwingrahmens aus, das im wesentlichen durch die parallel bewegten Blattfedern begründet wird.

Eine schwingungstechnisch vollkommen ausgeglichene Kinematik wird außerdem dadurch erzielt, daß zum Schwingrahmen ein gegenläufig bewegbares Ausgleichsgewicht gleicher Masse vorgesehen ist.

Die einzige Figur der Zeichnung zeigt einen Matrix-Zeilendrucker in Draufsicht, wobei im wesentlichen nur die für das Verständnis der Erfindung notwendigen Teile bzw. Baugruppen dargestellt sind.

Das Druckwiderlager 1 besteht aus der Druckwalze 1a, die als Auflage für den Aufzeichnungsträger 2 dient (der Aufzeichnungsträger besteht meist aus einer Papierbahn). Die Druckzeichen werden von Druckhämmern oder Drucknadeln erzeugt, die selbst nicht dargestellt sind, jedoch auf dem Schwingrahmen 3 nebeneinander angeordnet eine horizontale Reihe bilden. Der Bewegungsweg des Schwingrahmens beträgt 10 bis 20 mm oder zumindest eine bis zwei Zeichenbreiten alphanumerischer oder anderer Schriftzeichen.

Die Druckwalze 1 ist drehbar in Lagern an dem Druckerrahmen 4 gelagert. Der Schwingrahmen 3 weist die beiden Endbereiche 3a und 3b auf. In diesen Endbereichen sind jeweils paarweise Blattfedern 5a und 5b bzw. 6a und 6b angeordnet. Hierbei sind die Blattfedern 5a und 6b an einem Bauteil 4a bzw. 4c des Druckerrahmens 4 mit ihrem einen Ende mittels Schrauben 4b befestigt. Die exakt parallele Schwingbewegung 7 des Schwingrahmens 3 wird vorteilhafterweise durch den Antrieb 8 nicht gestört, weil die Schwingbewegung 7 mittels des Verbindungsgliedes 9, das aus der Antriebsstange 9a besteht, über das Gelenk 10 übertragen wird. Die Antriebsstange 9a verläuft neben den Blattfedern 6a und 6b und vermeidet eine Berührung derselben.

Je nach Ausgestaltung des Antriebs 8, der als Schubantrieb 11 dargestellt ist, ergibt sich die Möglichkeit, zusätzliche Gelenke, wie z. B. das Gelenk 12, vorzusehen. Die Gelenke 10 und 12 verhindern die Übertragung von Querkräften, die nicht in Richtung der (oder parallel zu der) Schwingbewegung 7 liegen. Es ist auch zweckmäßig, Überlagerungsschwingungen durch eine federnd elastische Befestigung der Antriebsstange 9a am Schwingrahmen 3 zu vermeiden.

Die Lagerung der jetzt noch freien Enden der Blattfedern 5a und 5b bzw. 6a und 6b ist als "Gelenk" 13a bzw. 13b ausgeführt. Im dargestellten Beispiel sind die Blattfedern 5a und 5b mit einem Distanzstück 14 und die Blattfedern 6a und 6b mit dem Distanzstück 15 verbunden. Das Verbindungsmittel besteht aus den sinnbildlich dargestellten Schrauben 16. Die größere Dicke der Distanzstucke 14 und 15 verhindert eine Bogenbewegung des Schwingrahmens 3 zusätzlich, weil sich die Blattfedern 5a, 5b bzw. 6a, 6b nur parallel bewegen können.

Die beschriebene Ausführungsform ist bereits funktionsfähig. Die Bewegungskinematik läßt sich trotzdem noch weiter verbessern. Hierfür sorgt ein Verbindungssteg 17, der die Tendenz verstärkt, daß die Blattfedern 5a und 5b bzw. 6a und 6b stets parallel bewegt werden.

In der Zeichnung nicht sichtbar, befindet sich unterhalb des Schwingrahmens 3 ein Ausgleichsgewicht gleichgroßer Masse, das jedoch gegenläufig zum Schwingrahmen 3 bewegt werden muß.

## Patentansprüche

1. Matrix-Zeilendrucker mit einem vor dem Druckwiderlager (1) zu dessen Auflagefläche für den Aufzeichnungsträger (2) parallel hin- und herbewegbaren Schwingrahmen (3), auf dem die Druckelemente in einer Reihe nebeneinander angeordnet sind und der an den beiden Enden mittels Blattfedern schwingfähig gehalten ist, wobei ein die Schwingbewegung übertragendes Verbindungsglied (9) zumindest am Schwingrahmen (3) gelenkig befestigt ist und in den beiden Endbereichen (3a und 3b) des Schwingrahmens (3) jeweils paarweise in einer gemeinsamen horizontalen Ebene bewegbare äußere und innere Blattfedern vorgesehen sind, so daß der Schwingrahmen (3) in der horizontalen Ebene des Druckwiderlagers (1) bewegbar ist,
dadurch gekennzeichnet,
daß jedes Blattfederpaar aus zwei genau parallelen Blattfedern (5a, 5b bzw: 5a, 6b) besteht, von denen jeweils die äußeren Blattfedern (5a, 6b) mit ihren druckwiderlagerseitigen Enden am Druckerrahmen (4) und mit ihren freien Enden über jeweils ein entsprechendes Distanzstück (14 bzw. 15) mit den freien Enden der inneren Blattfedern (5b, 6a) fest verbunden sind, deren druckwiderlagerseitige Enden wiederum an den Endbereichen (3a, 3b) des zwischen den Druckerrahmenlagerstellen (4a, 4c) der äußeren Blattfedern (5a, 6b) hin- und herbeweglichen Schwingrahmens (3) befestigt sind, und daß die freien Enden der inneren Blattfedern (5b, 6a) über einen Verbindungssteg (17) starr miteinander verbunden sind.

2. Matrix-Zeilendrucker nach Anspruch 1,
dadurch gekennzeichnet,
daß eine die Blattfedern (5a) berührungslos umgehende Antriebsstange (9a) am Schwingrahmen (3) gelenkig befestigt ist.

3. Matrix-Zeilendrucker nach den Ansprüchen 1 oder 2,
dadurch gekennzeichnet,
daß die Antriebsstange (9a) für einen Schubantrieb (11) am Schwingrahmen (3) . federnd befestigt ist.

4. Matrix-Zeilendrucker nach den Ansprüchen 1 bis 3,
dadurch gekennzeichnet,
daß zum Schwingrahmen (3) ein gegenläufig bewegbares Ausgleichsgewicht gleicher Masse vorgesehen ist.

## Claims

1. A MATRIX LINE PRINTER
featuring an oscillating frame (3) ahead of the roller (1)
with its bearing face for the record carrier (2) and capable of forward and backward motion parallel thereto,
the print elements being arranged thereon in a single row,
and oscillation being enabled by means of leaf springs at either end,
a link (9), transmitting the oscillation, being carried in hinged mountings at least at the oscillating frame (3) and its two end sectors (3a and 3b) being provided with paired inner and outer leaf srings jointly movable in the horizontal in such manner that the selfsame frame (3) can move in the horizontal plans of the roller (1), this assembly being characterized by:
each leaf spring pair consisting of exactly parallel leaf springs (5a, 5b and/or 6a, 6b) whereof the outer ones (5a, 6b) are fixed by their roller-side ends at the printer frame (4) whereas their free ends are connected in fixed mounting via appropriate spacers (14,15) to the free ends of the inner leaf springs (5b, 6a),
the roller - side ends of these inner leaf springs being in turn connected with the end sectors (3a, 3b) of the oscillating frame (3) which can thus move in either direction betwen the printer frame bearing points (4a, 4c) and the outer leaf springs (5a, 6b) whilst the free ends of the inner leaf springs (5b, 6a) are rigidly connected to each other by a bar (17).

2. A MATRIX LINE PRINTER
to Claim 1,
characterized by:
a drive rod (9a), circumventing (without contact) one leaf spring (5a), being carried in a hinged mounting at the oscilating frame (3).

3. A MATRIX LINE PRINTER
to Claim 1 or Claim 2, characterized by:
the drive rod (9a) being resiliently mounted at the oscillating frame (3) so as to accommodate a push rod drive (11).

4. A MATRIX LINE PRINTER
to Claims 1 to 3,
characterized by:
a balancing weight of equivalent mass being provided in conjunction with and movable opposed to the oscillating frams (3).

## Revendications

1.- Imprimante ligne par ligne à aiguilles, avec un châssis oscillant (3) susceptible d'être déplacé d'un mouvement d'aller et retour devant le contre-appui d'impression (1) parallèlement à sa surface d'appui pour le support d'enregistrement (2), cadre oscillant sur lequel les éléments d'impression sont disposés selon une rangée les uns à côté des autres et qui est maintenu aux deux extrémités au moyen de ressorts à lames de façon à pouvoir osciller, un organe de liaison (9) transmettant le mouvement d'oscillation étant fixé par articulation au moins sur le châssis oscillant (3), tandis qu'aux deux extrémités (3a et 3b) du châssis oscillant (3) il est prévu des ressorts à lames externes et internes susceptibles d'être déplacés respectivement par paires dans un plan horizontal commun, de sorte que le châssis oscillant (3) est susceptible d'être déplacé dans le plan horizontal du contre-appui d'impression (1), imprimante caractérisée en ce que chaque paire de ressorts à lames est constituée de deux ressorts à lames (5a, 5b ou bien 6a, 6b) exactement parallèles, les ressorts à lames externes (5a, 6b) étant respectivement fixés par leurs extrémités côté contre-appui d'impression sur le châssis (4) de l'imprimante et par leurs extrémités libres et par l'intermédiaire respectivement d'une cale appropriée (14 ou bien 15), aux extrémités libres des ressorts à lames internes (5b, 6a), dont les extrémités côté contre-appui d'impression sont à leur tour fixées aux extrémités (3a, 3b) du châssis oscillant (3) susceptible d'être déplacé d'un mouvement d'aller et retour entre les emplacements d'appui (4a, 4c) sur le châssis de l'imprimante des ressorts à lames externes (5a, 6b), tandis que les extrémités libres des ressorts à lames internes (5b, 6a) sont reliées rigidement ensemble par l'intermédiaire d'une barre de liaison (17).

2.- Imprimante ligne par ligne, à aiguilles, selon la revendication 1, caractérisée en ce qu'une tige d'entraînement (9a), contournant sans les toucher les ressorts à lames, est fixée par articulation au châssis oscillant (3).

3.- Imprimante ligne par ligne, à aiguilles, selon les revendications 1 ou 2, caractérisée en ce que la tige d'entraînement (9a) pour un entraînement de poussée (11) est fixée élastiquement sur le cadre oscillant (3).

4.- Imprimante ligne par ligne, à aiguilles, selon les revendications 1 à 3, caractérisée en ce qu'il est prevu un poids de compensation de même masse que le cadre oscillant (3) susceptible de se déplacer en sens inverse de ce cadre.
